# EUROPÄISCHE PATENTSCHRIFT

(11) **EP 2 632 296 B1**
(45) Veröffentlichungstag und Bekanntmachung des Hinweises auf die Patenterteilung: **01.07.2015**
(21) Anmeldenummer: 11785322.6
(22) Anmeldetag: 25.10.2011
(51) Int. Cl.: E06B 3/38, A47B 88/04, E06B 3/50, E05F 15/611, E05F 15/70

(54) **VORRICHTUNG ZUM BEWEGEN EINES BEWEGBAR AUFGENOMMENEN MÖBELTEILS UND MÖBEL**
APPARATUS FOR MOVING A FURNITURE PART WHICH IS HELD IN A MOVABLE MANNER, AND FURNITURE
DISPOSITIF POUR DÉPLACER UNE PARTIE DE MEUBLE RÉCEPTIONNÉE DE FAÇON MOBILE ET MEUBLE

(30) Priorität: 28.10.2010 DE 202010014732 U
(43) Veröffentlichungstag der Anmeldung: 04.09.2013
(73) Patentinhaber: Grass GmbH, 6973 Höchst (AT)
(72) Erfinder: AHLFELD, Jürgen, 88138 Weissensberg (DE)
(74) Vertreter: Dobler, Markus
(86) Internationale Anmeldenummer: PCT/EP2011/005357
(87) Internationale Veröffentlichungsnummer: WO 2012/055529

(56) Entgegenhaltungen:
- EP-A1- 1 323 364
- WO-A1-2004/100717
- WO-A1-2005/058092
- WO-A1-2009/076685

## Beschreibung

### Stand der Technik

Möbel bzw. Vorrichtungen zum Bewegen von Möbelteilen mit einer Antriebseinheit zum Bewegen eines an einem Möbelkorpus bewegbar aufgenommenen Möbelteils sind bekannt. Zur Bewegungskontrolle des bewegbaren Möbelteils kann eine übergeordnete Kontrolleinheit zum Beispiel eine Regeleinheit mit der Antriebseinheit zusammenwirken. Die Kontrolleinheit kann zudem mit einer Sensorvorrichtung zum Erfassen von für die Kontrolle der Bewegung des bewegbaren Möbelteils notwendigen Größen kommunizieren. Für eine Übertragung einer Antriebswirkung von der Antriebseinheit auf das bewegbare Möbelteil können entsprechende Schnittstellen vorhanden sein.

Ein Beispiel ist aus der Veröffentlichung WO 2005/058092 A1 zu entnehmen.

### Aufgaben und Vorteile der Erfindung

Aufgabe der vorliegenden Erfindung ist es, eine Vorrichtung bzw. ein Möbel der eingangs genannten Art für unterschiedliche Bediensituationen vorteilhaft auszubilden. Insbesondere soll es vorteilhaft möglich sein, das bewegbare Möbelteil mit unterschiedlichen Bewegungsmustern in Bewegung zu versetzen.

Diese Aufgabe wird durch die unabhängigen Ansprüche gelöst.

Vorteilhafte Weiterbildungen der Erfindung sind in den Unteransprüchen thematisiert.

Die Erfindung geht aus von einer Vorrichtung zum Bewegen eines an einem Möbelkorpus bewegbar aufgenommenen Möbelteils mit einer Antriebseinheit und einer Kontrolleinheit, sowie einer mit der Kontrolleinheit zusammenwirkenden Sensoreinrichtung, wobei das bewegbare Möbelteil relativ zum Möbelkorpus angetrieben in eine Öffnungsrichtung und/oder eine Schließrichtung bewegbar ist, wobei die Antriebseinheit in einem Antriebsbetrieb der Antriebseinheit mit dem bewegbaren Möbelteil gekoppelt ist und das bewegbare Möbelteil antreibt. Die Kopplung kann zum Beispiel eine getriebliche Kopplung und/oder eine anderweitig einrichtbare bzw. aufhebbare Kopplung oder eine Festkopplung sein. Die Kontrolleinheit dient insbesondere dem Betrieb der Antriebseinheit. Die Sensoreinrichtung stellt insbesondere Sensorsignale bereit, die von der Kontrolleinheit vereitbar sind.

Das bewegbar aufgenommene Möbelteil kann beispielsweise eine über eine Führungseinheit verschieblich an einem Möbelkorpus bewegbar aufgenommene Schublade bzw. ein Auszug sein bzw. eine gegenüber einem Möbelkorpus verschwenkbare Tür, Klappe oder dergleichen.

In aller Regel ist zwischen einer Abtriebseite der Antriebseinheit und einer dem bewegbaren Möbelteil zugeordneten Antriebseite eine Schnittstelle mit beispielsweise Getriebe- bzw. Kupplungskomponenten vorgesehen, auf welche über die Antriebseinheit bzw. die Kontrolleinheit einwirkbar ist, um unterschiedliche Schnittstellensituationen zu realisieren.

Der Kern der Erfindung liegt darin, dass die Kontrolleinheit und die Sensoreinrichtung ausgebildet sind, dass im montierten Nutzzustand der Vorrichtung die Sensoreinrichtung ein Einwirken durch eine Bedienperson von außen auf das bewegbare Möbelteil als ein Einwirken mit dem Ziel einer von der Bedienperson vorgebbaren Bewegung des Möbelteils erkennt und ein entsprechendes Sensorsignal der Kontrolleinheit bereitstellt, wobei sich die Antriebseinheit im Antriebsbetrieb befindet und der von der Bedienperson auf das bewegbare Möbelteil aufgebrachten Kraft weder entgegenwirkt noch diese Kraft unterstützt. Dabei wird insbesondere ein Zustand betrachtet, in dem die von außen von der Bedienperson aufgebrachte Kraft dazu führt, dass als Folge ein manuelles Bewegen bzw. Öffnen oder Schließen des bewegbaren Möbelteils stattfinden kann. Dabei wirkt zumindest eine Kraftkomponente in eine Richtung, in der ein Bewegungsweg möglich ist bzw. die einer möglichen Bewegungsrichtung des bewegbaren Möbelteils relativ zum Korpus entspricht. In diesem Fall könnte zwar die manuell bedingte Bewegung alternativ auch von der Antriebseinheit ermöglicht werden, hier setzt jedoch die Erfindung an, wonach die manuell bedingte Bewegung vorrangig und alleinig wirkt, obwohl keine Passivierung der Antriebseinheit erfolgt. Die Antriebseinheit und die Schnittstelle verbleiben in einem Zustand, der im Prinzip dem antreibenden bzw. aktiven Zustand bei einem Antrieb des bewegbaren Möbelteils allein mit der Antriebseinheit entspricht. Es wird über die Kontrolleinheit jedoch so ein Zustand eingerichtet, dass eine von der Antriebseinheit ausgehende Wirkung auf die Bewegung des bewegbaren Möbelteils unterbleibt. Die Antriebseinheit läuft also mit und ebenso bleibt eine Wirkverbindung zwischen Abtriebs- und Antriebsseite erhalten, ohne dass von der Antriebseinheit über diese Wirkkette eine Bewegungskomponente auf das sich manuell bewegende Möbelteil übertragen wird. Vorteilhafterweise muss dabei also keine Aus- bzw. Entkoppelung bzw. Unterbrechung zwischen der Abtriebseite der Antriebseinheit und der dem bewegbaren Möbelteil zugeordneten Antriebseite erfolgen. Damit lassen sich beispielsweise konstruktive und/oder regelungstechnische Vorteile erzielen.

Vorteilhafterweise wird mit der Sensoreinrichtung, beispielsweise eine berührungssensible Messeinrichtung, ein Einwirken von Hand oder anderweitig auf eine Bedienseite des bewegbaren Möbelteils zum Beispiel durch Angreifen an einem Greifabschnitt des Möbelteils durch die Bedienperson erkannt. Die entsprechenden Signale werden sofort bzw. mit geringstem zeitlichen Versatz beispielsweise im Bereich eines Bruchteils einer Sekunde an die Kontrolleinheit weitergegeben und dort sofort verarbeitet. Der Signalaustausch erfolgt andauernd bzw. in kürzesten Zeitabständen, so dass ständig das jeweils aktuell gültige Signal der Sensoreinrichtung, das entsprechend mit dem sich ggf. ebenfalls ändernden Einwirken durch die Person korreliert, der Kontrolleinheit zur Verfügung steht. Davon abhängig wiederum kann die Kontrolleinheit die Antriebseinheit so kontrollieren, dass immer bzw. dauerhaft die gewünschte Nichtwirkung der Antriebseinheit auf die Bewegung des Möbelteils bestehen bleibt. Die Antriebseinheit kann hierfür z. B. bezüglich ihrer Drehzahl bzw. ihres Drehmoments geregelt werden.

So kann die Bedienperson auf nahezu beliebige Weise auf das bewegbare Möbelteil einwirken, beispielsweise gleichbleibend oder dynamisch sich ändernd bzw. ruckartig mit oder ohne kurzfristige starke Änderung der Wirkrichtung und/oder Größe der Einwirkkraft zum Beispiel bis zur kompletten Umkehr der Richtung der Einwirkkraft, so dass das bewegbare Möbelteil im schnellen Wechsel relativ zum Möbelkorpus herausbewegt oder hineinbewegt wird, ohne dass die Nichtwirkung der Antriebseinheit aussetzt. Hierzu muss die Antriebseinheit und die Kontrolleinheit samt weiterer Komponenten entsprechend ausgelegt sein, zum Beispiel die Kontrolleinheit mit einem entsprechend leistungsfähigen Prozessor ausgestattet sein.

Grundsätzlich ist es nicht ausgeschlossen, dass von der Antriebseinheit trotz manueller Bewegung des Möbelteils ein kurzzeitiges bzw. geringes Drehmoment von der Abtriebseite auf die Antriebseite übertragen wird, was aber so gering bzw. kurzzeitig ist, dass dies lediglich z. B. zur Überwindung von Anlaufwiderständen bei der Bewegung des Möbelteils aus einem Stillstandzustand bzw. zur Überwindung von kurzzeitig und/oder außergewöhnlich wirkenden Haftkräften zum Beispiel in Lagerstellen zur beweglichen Lagerung des bewegbaren Möbelteils dient. Ein derartiges übertragenes Drehmoment würde aber allein nicht ausreichen, das bewegbare Möbelteil merklich zu bewegen, also wenn die parallel wirkende manuelle Einwirkkraft durch die Bedienperson nicht wirksam wäre. Insgesamt wird einer Bedienperson der Eindruck vermittelt, dass das bewegbare Möbelteil allein dem manuellen Einwirken folgend bewegt wird, so als würde gar keine Antriebsmöglichkeit über die Antriebseinheit existieren.

Vorteilhafterweise ist die Antriebseinheit unabhängig davon, ob das bewegbare Möbelteil durch die Bedienperson geöffnet bzw. geschlossen wird oder ob die Antriebseinheit das bewegbare Möbelteil angetrieben öffnet oder schließt, in beiden Fällen in einem Kopplungszustand mit dem bewegbaren Möbelteil. Dies ermöglicht eine vergleichsweise einfachere Konstruktion der Koppel- bzw. Schnittstelle zwischen Antriebseinheit und bewegbaren Möbelteil gegenüber wahlweise aus- und einkoppelbaren Anordnungen.

Insgesamt wird damit die Bedien- und Nutzungsfreundlichkeit erhöht und gleichzeitig eine vereinfachte Antriebsstrangsituation erreicht.

Unberührt von der erfindungsgemäßen Anordnung bleiben die Vorteile einer jederzeit und unmittelbar wirksamen angetriebenen Bewegung des bewegbaren Möbelteils mittels der Antriebseinheit erhalten. Insbesondere ist ein schnelles und schonendes Umschalten von einer manuellen Bewegung auf eine Antriebsbewegung mittels der Antriebseinheit und umgekehrt möglich.

Bei der manuellen Bewegung des bewegbaren Möbelteils wird erfindungsgemäß insbesondere eine Situation ermöglicht, wonach trotz des "virtuellen" Antriebsbetriebs der Antriebseinheit diese keine über die von der Bedienperson verursachte Bewegung des Möbelteils hinausgehende Wirkung auf die Bewegung des bewegbaren Möbelteils erzielt. Es findet dadurch auch keine Unterstützung der manuellen Bedienung des Möbelteils statt.

Weiter wird vorgeschlagen, dass die Kontrolleinheit ausgebildet ist, während einer durch das Einwirken von außen bestimmten Bewegung des bewegbaren Möbelteils, trotz der Kopplung zwischen der Antriebseinheit und dem bewegbaren Möbelteil keine relevante positive oder negative Beschleunigung des bewegbaren Möbelteils durch eine Antriebswirkung der Antriebseinheit stattfindet. Die Bedienperson bemerkt also zu keiner Zeit ein Mitbewegen durch die Antriebseinheit. Die Antriebseinheit bewirkt also weder ein Beschleunigen noch ein Abbremsen des bewegbaren Möbelteils bezogen auf die manuell vorgegebene Bewegung des Möbelteils.

Es ist über dies vorteilhaft, dass die Sensoreinrichtung ausgebildet ist, das Einwirken durch eine Bedienperson von außen auf das bewegbare Möbelteil im Hinblick auf eine damit vorgegebene Bewegungsrichtung und/oder Geschwindigkeit des Möbelteils durch das Einwirken zu erkennen und ein entsprechendes Sensorsignal der Kotrolleinheit bereitzustellen. Die Antriebseinheit kann damit über die Kontrolleinheit beeinflusst, welche die Sensorsignale verarbeitet und die Antriebseinheit entsprechend ansteuert, aktuell in einen Zustand versetzt werden, wonach mit der angetriebenen Kopplung zwischen der Antriebseinheit und dem bewegbaren Möbelteil exakt eine solche Situation einrichtbar ist, bei welcher die Bedienperson beim weiteren Bewegen des bewegbaren Möbelteils durch manuelles Einwirken keinerlei Einwirkung durch die Antriebseinheit feststellen kann.

Es ist auch von Vorteil, dass die Sensoreinrichtung ausgestaltet ist, am bewegbaren Möbelteil eine Kraft und/oder eine Kraftrichtung zu erfassen, welche auf das Einwirken von außen auf das bewegbare Möbelteil zurückzuführen ist. Somit kann durch standardmäßig zur Verfügung stehende Kraftmesseinrichtungen, z. B. mit Dehnungsmessstreifen, auch die Sensoreinrichtung vorteilhaft ausgebildet werden. Als Folge kann ggf. zudem exakt unterschieden werden, ob das Einwirken auf das bewegbare Möbelteil auf ein zufälliges bzw. ungewolltes Einwirken von außen zurückzuführen ist oder ob bewusst bzw. gewollt eingewirkt wird, mit dem Ziel das bewegbare Möbelteil manuell zu bewegen.

In einer vorteilhaften Modifikation des Erfindungsgegenstandes ist die Sensoreinrichtung ausgelegt, im Betrieb über vorgebbare Betriebsphasen kontinuierlich ein Einwirken von außen auf das Möbelteil zu erkennen und/oder Sensorsignale der Antriebseinheit zu liefern. So kann falls gewünscht dauerhaft oder nur zeitweise der oben beschriebene erfindungsgemäße Betriebsmodus eingerichtet werden. Alternativ kann die Sensoreinrichtung für eine andere Betriebsphase deaktiviert bzw. ein anderer wirksamer Betriebsmodus eingerichtet werden.

Bevorzugt umfasst die Antriebseinheit einen elektrischen Antrieb, insbesondere einen Elektromotor. Dies ist besonders vorteilhaft im Hinblick auf standardmäßig zur Verfügung stehende Motoren in unterschiedlichsten Ausgestaltungen, Abmessungen und/oder Leistungsstufen.

Eine vorteilhafte Ausführungsform der Erfindung zeichnet sich dadurch aus, dass der elektrische Antrieb mit einem elektrischen Freilauf ausgebildet ist, mit dem bei einer Energiezufuhr auf die Antriebseinheit trotz der Kopplung der Antriebseinheit mit dem bewegbaren Möbelteil eine Übertragung einer Antriebswirkung auf das bewegbare Möbelteil unterbunden ist. So kann trotz einer Energieversorgung bzw. eines Mitlaufens der Antriebseinheit, zum Beispiel unter einer Drehbewegung einer Abtriebwelle der Antriebseinheit, keine Bewegungswirkung von der Antriebseinheit auf das bewegbare Möbelteil ausgehen.

Des Weiteren sind vorteilhafterweise Auswahlmittel vorhanden, mit denen die Kontrolleinheit wahlweise in einem Betriebsmodus von mehreren unterschiedlichen Betriebsmodi betreibbar ist. So können wahlweise vorgegebene Betriebsmodi, welche beispielsweise in einer Speichereinheit der Kontrolleinheit abgelegt sind, ausgewählt werden bzw. kann von einem aktuellen Betriebsmodus in einen anderen Betriebsmodus gewechselt werden.

Die Erfindung betrifft außerdem ein Möbel mit einem Möbelkorpus und einem daran bewegbar aufgenommenen Möbelteil, wobei eine der oben genannten Vorrichtungen vorhanden ist. Damit lassen sich an einem Möbel, insbesondere an einem Möbel mit einem Möbelkorpus samt Schublade, welche über Führungseinheiten bzw. Schienenführungen am Möbelkorpus verfahrbar aufgenommen sind, die oben aufgezeigten Vorteile realisieren.

Insbesondere ist das bewegbare Möbelteil eine verschwenkbare Möbelklappe, Möbeltüre oder dergleichen. Die z. B. Möbelklappe kann insbesondere über eine Scharniereinheit am Möbelkorpus aufgenommen sein, wobei eine Bewegung der Möbelklappe durch manuelles Einwirken auf die Möbelklappe oder allein durch die Antriebseinheit möglich ist.

## Patentansprüche

1. Vorrichtung zum Bewegen eines an einem Möbelkorpus bewegbar aufgenommenen Möbelteils mit einer Antriebseinheit und einer Kontrolleinheit sowie einer mit der Kontrolleinheit zusammenwirkenden Sensoreinrichtung, wobei das bewegbare Möbelteil relativ zum Möbelkorpus angetrieben in eine Öffnungsrichtung und/oder eine Schließrichtung bewegbar ist, wobei die Antriebseinheit in einem Antriebsbetrieb der Antriebseinheit mit dem bewegbaren Möbelteil gekoppelt ist und das bewegbare Möbelteil antreibt, **dadurch gekennzeichnet, dass** die Kontrolleinheit und die Sensoreinrichtung ausgebildet sind, dass im montierten Nutzzustand der Vorrichtung die Sensoreinrichtung ein Einwirken durch eine Bedienperson von außen auf das bewegbare Möbelteil als ein Einwirken mit dem Ziel einer von der Bedienperson vorgebbaren Bewegung des Möbelteils erkennt und ein entsprechendes Sensorsignal der Kontrolleinheit bereitstellt, wobei sich die Antriebseinheit im Antriebsbetrieb befindet und der von der Bedienperson auf das bewegbare Möbelteil aufgebrachten Kraft weder entgegenwirkt noch diese Kraft unterstützt, so dass eine von der Antriebseinheit ausgehende Wirkung auf die Bewegung des bewegbaren Möbelteils unterbleibt.

2. Vorrichtung nach Anspruch 1, **dadurch gekennzeichnet, dass** die Kontrolleinheit ausgebildet ist, während einer durch Einwirken von außen bestimmten Bewegung des bewegbaren Möbelteils, trotz der Kopplung zwischen der Antriebseinheit und dem bewegbaren Möbelteil keine relevante positive oder negative Beschleunigung des bewegbare Möbelteils durch eine Antriebswirkung der Antriebseinheit stattfindet.

3. Vorrichtung nach einem der Ansprüche 1 oder 2, **dadurch gekennzeichnet, dass** die Sensoreinrichtung ausgebildet ist, das Einwirken durch eine Bedienperson von außen auf das bewegbare Möbelteil im Hinblick auf eine damit vorgegebene Bewegungsrichtung und/oder Geschwindigkeit des Möbelteils durch das Einwirken zu erkennen und ein entsprechendes Sensorsignal der Kontrolleinheit bereitzustellen.

4. Vorrichtung nach einem der vorhergehenden Ansprüche, **dadurch gekennzeichnet, dass** die Sensoreinrichtung ausgestaltet ist, am bewegbaren Möbelteil eine Kraft und/oder eine Kraftrichtung zu erfassen, welche auf das Einwirken von außen auf das bewegbare Möbelteil zurückzuführen ist.

5. Vorrichtung nach einem der vorhergehenden Ansprüche, **dadurch gekennzeichnet, dass** die Sensoreinrichtung ausgelegt ist, im Betrieb über vorgebbare Betriebsphasen kontinuierlich ein Einwirken von außen auf das Möbelteil zu erkennen und/oder Sensorsignale der Antriebseinheit zu liefern.

6. Vorrichtung nach einem der vorhergehenden Ansprüche, **dadurch gekennzeichnet, dass** die Antriebseinheit einen elektrischen Antrieb insbesondere einen Elektromotor umfasst.

7. Vorrichtung nach Anspruch 6, **dadurch gekennzeichnet, dass** der elektrische Antrieb mit einem elektrischen Freilauf ausgebildet ist, mit dem bei einer Energiezufuhr auf die Antriebseinheit trotz der Kopplung der Antriebseinheit mit dem bewegbaren Möbelteil eine Übertragung einer Antriebswirkung auf das bewegbare Möbelteil unterbunden ist.

8. Vorrichtung nach einem der vorhergehenden Ansprüche, **dadurch gekennzeichnet, dass** Auswahlmittel vorhanden sind, mit denen die Kontrolleinheit wahlweise in einem von mehreren unterschiedlichen Betriebsmodi betreibbar ist.

9. Möbel mit einem Möbelkorpus und einem daran bewegbar aufgenommenen Möbelteil, wobei eine der vorgenannten Vorrichtungen nach einem der vorhergehenden Ansprüche vorhanden ist.

10. Möbel nach Anspruch 9, **dadurch gekennzeichnet, dass** das bewegbare Möbelteil eine Möbelklappe ist.

## Claims

1. Apparatus for moving a furniture part which is mounted in a movable manner on a furniture body, comprising a drive unit and a control unit and also a sensor device which interacts with the control unit, in which the movable furniture part can be driven in an opening direction and/or a closing direction relative to the furniture body, in which the drive unit is coupled to the movable furniture part and drives the movable furniture part in a drive mode of the drive unit, **characterised in that** the control unit and the sensor device are designed such that in the assembled state of the apparatus the sensor device identifies an external action by an operator on the movable furniture part as an action with the purpose of moving the furniture part as determined by the operator and provides a corresponding sensor signal to the control unit, wherein the drive unit is in drive mode and does not oppose the force applied on the movable furniture part by the operator and does not support said force, so that any impact on the movement of the movable furniture part from the drive unit is prevented.

2. Apparatus according to claim 1, **characterised in that** the control unit is designed such that there is no relevant positive or negative acceleration of the movable furniture part caused by a drive effect of the drive unit during a movement of the movable furniture part determined by external action, despite the coupling between the drive unit and the movable furniture part.

3. Apparatus according to either claim 1 or claim 2, **characterised in that** the sensor device is designed to identify an external action by an operator on the movable furniture part relative to a thus specified direction of movement and/or speed of the furniture part caused by said action, and to provide a suitable sensor signal to the control unit.

4. Apparatus according to any one of the preceding claims, **characterised in that** the sensor device is designed to detect a force and/or a direction of force on the movable furniture part, said force or direction of force being attributable to the external action on the movable furniture part.

5. Apparatus according to any one of the preceding claims, **characterised in that** the sensor device is configured to continuously identify an external action on the furniture part and/or to deliver sensor signals to the drive unit during operation over predefinable operating phases.

6. Apparatus according to any one of the preceding claims, **characterised in that** the drive unit comprises an electric drive, in particular an electric motor.

7. Apparatus according to claim 6, **characterised in that** the electric drive is configured to have an electric freewheel, by means of which the transmission of a drive effect to the movable furniture part is prevented when energy is supplied to the drive unit, despite the drive unit being coupled to the movable furniture part.

8. Apparatus according to any one of the preceding claims, **characterised in that** selection means are provided, by means of which the control unit can be operated electively in one of several different operating modes.

9. Item of furniture having a furniture body and a furniture part mounted thereon in a movable manner, wherein an aforementioned apparatus is provided according to any one of the preceding claims.

10. Item of furniture according to claim 9, **characterised in that** the movable furniture part is a furniture flap.

## Revendications

1. Dispositif pour déplacer une partie de meuble reçue de façon mobile dans un corps de meuble avec une unité d'entraînement et une unité de contrôle ainsi qu'un dispositif de capteur coopérant avec l'unité de contrôle, la partie de meuble mobile pouvant être déplacée par entraînement par rapport au corps de meuble dans une direction d'ouverture et/ou dans une direction de fermeture, l'unité d'entraînement étant couplée, dans un mode d'entraînement de l'unité d'entraînement, avec la partie de meuble mobile et entraînant la partie de meuble mobile, **caractérisé en ce que** l'unité de contrôle et le dispositif de capteur sont conçus de telle sorte que dans l'état d'utilisation monté du dispositif, le dispositif de capteur reconnaît une action depuis l'extérieur de l'utilisateur sur la partie de meuble mobile comme étant une action ayant pour objectif un mouvement de la partie de meuble pouvant être définie préalablement par l'utilisateur et transmet à l'unité de contrôle un signal de capteur correspondant, l'unité d'entraînement se trouvant en mode d'entraînement et la force appliquée par l'utilisateur sur la partie de meuble mobile n'est ni contrée ni favorisée de sorte qu'un effet provenant de l'unité d'entraînement sur le mouvement de la partie de meuble mobile ne se produit pas.

2. Dispositif selon la revendication 1, **caractérisé en ce que** l'unité de contrôle est conçue de telle sorte que durant un certain mouvement de la partie de meuble mobile dû à une action de l'extérieur, il ne se produit aucune accélération sensible positive ou négative de la partie de meuble mobile en raison d'un effet d'entraînement de l'unité d'entraînement malgré le couplage entre l'unité d'entraînement et la partie de meuble mobile.

3. Dispositif selon la revendication 1 ou 2, **caractérisé en ce que** le dispositif de capteur est conçu pour reconnaître l'action de l'extérieur par un utilisateur sur la partie de meuble mobile en vue d'une direction de déplacement ainsi prédéfinie et/ou d'une vitesse de la partie de meuble due à l'action et à fournir un signal de capteur correspondant à l'unité de contrôle.

4. Dispositif selon l'une des revendications précédentes, **caractérisé en ce que** le dispositif de capteur est conçu pour détecter sur la partie de meuble mobile une force et/ou une direction de force qui est imputable à l'action de l'extérieur sur la partie de meuble mobile.

5. Dispositif selon l'une des revendications précédentes, **caractérisé en ce que** le dispositif de capteur est conçu pour, en fonctionnement, durant des phases de fonctionnement pouvant être prédéfinies, reconnaître en continu une action de l'extérieur sur la partie de meuble et/ou pour fournir des signaux de capteur à l'unité d'entraînement.

6. Dispositif selon l'une des revendications précédentes, **caractérisé en ce que** l'unité d'entraînement comprend un entraînement électrique, notamment un électromoteur.

7. Dispositif selon la revendication 6, **caractérisé en ce que** l'entraînement électrique est conçu avec une roue libre électrique à l'aide de laquelle, en cas d'alimentation en énergie de l'unité d'entraînement, une transmission d'un effet d'entraînement sur la partie de meuble mobile est empêchée malgré le couplage de l'unité d'entraînement avec la partie de meuble mobile.

8. Dispositif selon l'une des revendications précédentes, **caractérisé en ce que** des moyens de choix sont présents à l'aide desquels l'unité de contrôle peut être exploitée au choix dans un parmi plusieurs modes de fonctionnement différents.

9. Meuble avec un corps de meuble et une partie de meuble reçue mobile à l'intérieur de celui-ci, dans lequel est présent l'un des dispositifs précédents selon l'une des revendications précédentes.

10. Meuble selon la revendication 9, **caractérisé en ce que** la partie de meuble mobile est un volet de meuble.
